# EUROPÄISCHE PATENTSCHRIFT

(11) **EP 1 327 031 B1**
(45) Veröffentlichungstag und Bekanntmachung des Hinweises auf die Patenterteilung: **20.05.2009**
(21) Anmeldenummer: 01974330.1
(22) Anmeldetag: 06.10.2001
(51) Int. Cl.: E03D 11/02, E03D 5/014

(54) **TOILETTENSCHÜSSEL**
TOILET BOWL
CUVETTE DE TOILETTES

(30) Priorität: 16.10.2000 DE 10051280
(43) Veröffentlichungstag der Anmeldung: 16.07.2003
(73) Patentinhaber: Roediger Vacuum GmbH, 63450 Hanau (DE)
(72) Erfinder: BETZ, Reinhold, 21255 Tostedt (DE)
(74) Vertreter: Stoffregen, Hans-Herbert
(86) Internationale Anmeldenummer: PCT/EP2001/011537
(87) Internationale Veröffentlichungsnummer: WO 2002/033183

(56) Entgegenhaltungen:
- EP-A1- 0 323 901
- EP-A1- 0 507 687
- WO-A1-92/19824
- NL-C- 41 832

## Beschreibung

Die Erfindung bezieht sich auf eine Toilettenschüssel mit einem Urin abführenden vorderen Bereich mit einer ersten Öffnung, die zu einem ersten Ablauf führt und in einer Senke des vorderen Bereichs verläuft, und mit einem Fäkalien aufnehmenden hinteren zu einem zweiten Ablauf führenden zweiten Bereich zum getrennten Abführen von Urin und Fäkalien, wobei der vordere Bereich eine geringere Tiefe als der hintere Bereich aufweist, und wobei die von dem vorderen Bereich des Toilettenschüssel ausgehende erste Öffnung in einem Raum mündet, der in den über ein Verschlusselement absperrbaren und freigebbaren ersten Ablauf übergeht.

Üblicherweise werden aus Toilettenschüsseln bzw. becken Urin und Fäkalien gemeinsam abgeführt. Hierdurch ist der Nachteil gegeben, dass gegebenenfalls wiederverwertbare Anteile von Toilettenabwässern gemeinsam bzw. vermischt mit nicht verwertbaren Anteilen einer Kanalisation zugeführt werden.

Um diese Nachteile zu vermeiden; ist es bekannt, Toilettenschüsseln oder -becken in zwei Bereiche durch eine Trennwand zu unterteilen und damit räumlich zu trennen, wobei ein hinterer Bereich für Fäkalien und ein vorderer Bereich für Urin bestimmt ist, so dass ein getrenntes Wegführen ermöglicht wird. Entsprechende Trenntoiletten sind z. B. aus der FR 2,674, 881 A1 oder der WO 92/19824 bekannt.

Nachteilig bei entsprechenden Trenntoiletten ist die Trennwand, die nicht nur einer häufigen Reinigung bedarf, sondern auch herstellungstechnisch Probleme bereitet. Da die Trennwand zwischen dem Vorder- und Hinterteil in Richtung der Toilettenschüsselöffnung hochgezogen verläuft, wird der Abstand zwischen der Trennwand und einer die Toilettenschüssel benutzenden Person relativ gering, so dass ferner eine Gewöhnungsbedürftigkeit gegeben ist.

Aufgrund der hochgezogenen Trennwand ist die den vorderen Bereich, also den Urinteil begrenzende Fläche der Toilettenschüssel relativ groß, so dass erhebliche Mengen an Reinigungsflüssigkeit benötigt werden, die über den vorderen von dem Urinteil ausgehenden Ablauf abgeführt werden. Um dies zu vermeiden, besteht die Möglichkeit, die Trennvand mit einer Durchbrechung zu versehen (FR 2,674,881 A1), die oberhalb der Senke verläuft, von der die Öffnung ausgeht. Hierdurch ist nicht nur ein weiterer Aufwand beim Formenbau für entsprechende Toilettenschüsseln gegeben, sondern es bleibt weiterhin stets ein Rest von Flüssigkeit in der Senke stehen.

Aus der aus dem Jahre 1915 stammenden US 1,277,232 ist eine Toilette bekannt, bei der Fäkal- und Urinteile voneinander trennbar sind. Dabei geht der Urinteil unmittelbar in eine Abführleitung über. Zwischen Urin- und Fäkalteil erstreckt sich eine entlang der Leitung verlaufende Trennwand.

Eine Trenntoilette nach der EP-A-0 323 901 weist einen offenen Urinauffaugbehäter auf, der mit einer Messeinrichtung zur Konzentrationsbestimmung des Urins verbunden ist.

Der vorliegenden Erfindung liegt das Problem zu Grunde, eine Toilettenschüssel der eingangs genannten Art so weiterzubilden, dass mit einfachen Maßnahmen eine sichere Trennung zwischen Urin und Fäkalien möglich ist, so dass diese gesondert abführbar sind. Gleichzeitig soll der Verbrauch an Wasser zum Reinigen des vorderen Bereichs reduziert werden, wobei gegebenenfalls das Wasser zum gleichzeitigen Säubern des hinteren Bereichs, also des Fäkalteils genutzt werden kann. Dabei ist auch sicherzustellen, dass beim Reinigen des vorderen Bereichs Flüssigkeit nicht in den Urin abführenden Ablauf gelangt.

Erfindungsgemäß wird das Problem dadurch gelöst, dass der Raum über eine urinteilseitig verlaufende Begrenzungswand des zweiten Bereichs durchsetzende zweite Öffnung mit dem zweiten Bereich der Toilettenschüssel derart verbunden ist, dass bei durch das Verschlusselement verschlossenem ersten Ablauf Flüssigkeit über die zweite Öffnung strömbar ist. Die erste Öffnung besteht insbesondere aus mehreren Einzelöffnungen, deren jeweiliger Einzeldurchmesser so gewählt ist, dass über diese Feststoffe nicht abgeführt werden können.

Insbesondere sind fünf Einzelöffnungen, und zwar eine zentrale und vier diese gleichmäßig umgebende Einzelöffnungen vorgesehen.

Das Verschlusselement weist einen in einem Gehäuse verstellbaren Ventilkörper mit Ventilteller auf, den an einen von dem Gehäuse ausgehenden Ventilsitz anlegbar bzw. zu diesem beabstandbar ist, wobei das Gehäuse selbst den Raum, zu dem die erste Öffnung führt, bodenseitig begrenzt Dabei kann das Gehäuse, das vorzugsweise eine zylindrische Geometrie aufweist, in einer entsprechend ausgeformten Aufnahme der Toilettenschüssel und gegenüber dieser abgedichtet befestigbar sein. Hierzu kann von der Umfangswandung des Gehäuses ein umlaufendes Dichtelement ausgehen, das dichtend gegenüber der Aufnahme der Toilettenschüssel abstützbar ist. Dabei ist sichergestellt, dass sich in dem entsprechenden Bereich Flüssigkeit nicht ansammelnkann, die gegebenenfalls zu einer Geruchsbelästigung führen könnte. Unabhängig hiervon sollte von dem Gehäuse der erste Ablauf ausgehen.

Der Ventilkörper ist über ein Betätigungselement verstellbar, wobei insbesondere vorgesehen ist, dass ein Abheben des Ventiltellers von dem Ventilsitz nur dann erfolgen kann, wenn eine Gewichtsbclastung eines den Rand der Toilettenschüssel abdeckenden Sitzes erfolgt. Folglich ist bei fehlender Gewichtsbelastung des Sitzes der mit den Öffnungen verbundene Raum gegenüber dem ersten Ablauf abgesperrt und bei Gewichtsbelastung mit diesem verbunden, wobei das Betätigungselement mit dem Ventilkörper mechanisch, pneumatisch oder elektromechanisch mit einem Auslöser verbunden sein kann, der seinerseits über den Sitz und/oder der Spüleinrichtung betätigbar ist. Zusätzlich kann vorgesehen sein, dass die Spüleinrichtung ausschließlich bei den Sitz verschließendem Deckel der Toilettenschüssel betätigbar ist, so dass sichergestellt ist, dass eine Verbindung zwischen der von der Senke des Urinbereichs ausgehenden Öffnung und dem ersten Ablauf durch das Verschlusselement gesperrt ist. Folglich kann allein Flüssigkeit über die Öffnung bzw. Einzelöffnungen und dem unterhalb von diesen verlaufenden Raum zu dem zweiten Bereich, also dem Fäkalbereich der Toilettenschüssel fließen, wodurch gleichzeitig ein Säubern der Öffnung sowie des Raumes unter diesem erfolgt.

Um sicherzustellen, dass in den ersten Bereich der Toilettenschüssel fließender Urin nicht in den zweiten Bereich gelangt, ist des Weiteren vorgesehen, dass der erste Bereich eine die Senke enthaltende Bodenfläche aufweist, die zur Horizontalen um einen Winkel α mit 2° ≤ α ≤ 10°, insbesondere α in etwa 5° geneigt verläuft. Hierdurch fließt der Urin hinreichend langsam zur Senke hin, so dass ein Überströmen der Senke und somit ein Fließen in den zweiten Bereich ausgeschlossen oder weitgehend ausgeschlossen ist. Um dies zusätzlich zu verhindern, sieht eine Weiterbildung der Erfindung vor, dass der erste Bereich über einen Rand in den zweiten Bereich übergeht, der gegenüber der Senke um eine Höhe h mit insbesondere h ≤ 20 mm überhöht ist.

Durch die erfindungsgemäße Lehre wird eine Trenntoilette zur Verfügung gestellt, mit der sichergestellt ist, dass in dem ersten Bereich anfallender Urin gezielt abgeführt wird, ohne in den Fäkalbereich zu gelangen. Dabei ist stets gewährleistet, dass der mit dem Urin in Berührung gelangende Bereich beim Spülen der Toilette gereinigt wird, da die den Urin abführende Öffnung während des Spülens gereinigt wird. Gleichzeitig ist dem Grunde nach eine Trennwand zwischen dem ersten und zweiten Bereich der Toilettenschüssel nicht erforderlich. Ungeachtet dessen ist jedoch sichergestellt, dass der Urin vollständig oder nahezu vollständig über die erste Öffnung abgeführt wird.

Mit anderen Worten ist bei richtiger und störungsfreier Benutzung des Trenn-WC's ausgeschlossen, dass Spülwasser in den Urinablauf gelangen kann.

Durch die erfindungsgemäße Lehre kann erwähntermaßen eine sichere Trennung zwischen Fäkalien und Urin erfolgen. Hierdurch bietet sich die Möglichkeit, hochkonzentrierten Urin z. B. nicht nur für Düngerzwecke weiterzuverwenden, sondern aus dem getrennt abgeführten Urin können z. B. Medikamente zurückgewonnen werden bzw. eine Entsorgung von Kontaminationen (radioaktive Substanzen, Kontrastmittel) ist möglich, also insbesondere von Materialien, die nicht normal abgebaut werden. Auch kann der getrennt abgeführte Urin unmittelbar Analysen unterzogen werden.

Auch besteht ohne Weiteres die Möglichkeit, den über den Urinteil abgeführten Urin einem Zwischenbehälter zuzuleiten, um z. B. Abklingzeiten von Radioaktivitäten zu verfolgen. Eine diesbezügliche Maßnahme ist insbesondere für Diagnostikpatienten wichtig. Dabei geht man von der Erkenntnis aus, dass radioaktive Stoffe zum größten Teil durch den Urin und nicht durch die Fäkalien abgeschieden werden.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung von der Zeichnung zu entnehmenden bevorzugten Ausführungsbeispielen.

Es zeigen:
- Fig. 1: einen Längsschnitt durch eine Trenntoilette,
- Fig. 2: einen Ausschnitt der Trenntoilette nach Fig. 1 mit eingesetztem Verschlusselement in geschlossener Stellung;
- Fig. 3: eine der Fig. 2 entsprechende Darstellung mit geöffnetem Verschlusselement.

In Fig. 1 ist rein prinzipiell eine erfindungsgemäß ausgebildete Toilettenschüssel 10 dargestellt, die die Funktion einer Trenntoilette ausübt, also in der Urin und Fäkalien voneinander getrennt abgeführt werden. Dabei ist ein Einsatz einer entsprechenden Trenntoilette nicht nur in Haushalten, sondern auch insbesondere in medizinischen Bereichen möglich, nämlich dort, wo z. B. Urin gesonderten Untersuchungen unterzogen werden soll, wie z. B. zur Bestimmung von Fremdstoffen, Anteilen von Medikamenten oder der Abbauzeiten von radioaktiven Substanzen.

Die Toilettenschüssel 10 bzw. dessen Becken weist einen vorderen Bereich 12 und einen hinteren Bereich 14 auf. Dabei dient der vordere Bereich 12 der Toilettenschüssel 10 zum Sammeln von Urin und kann folglich als Urinteil bezeichnet werden. Im hinteren Bereich werden Fäkalien gesammelt und abgeführt, und zwar über einen als Syphon ausgebildeten Geruchsverschluss 16, der in einen Ablauf übergeht.

Der vordere Bereich 12, der eine geringere Tiefe als der hintere Bereich 14 aufweist, umfasst eine Bodenfläche 18, die im Randbereich zum hinteren oder zweiten Bereich 14 in eine Senke 20 übergeht, in der eine aus Einzelöffnungen 22, 24, 26, 28, 30 gebildete Öffnung 32 verläuft, über die in dem vorderen Bereich 12 anfallender Urin abgeleitet wird. Die Öffnung 32 durchsetzt die Bodenwandung 34 der Toilettenschüssel 10 und führt zu einem Raum 36. Der Raum 36 ist über eine eine urinteilseitig verlaufende Begrenzungswandung 38 der Toilettenschüssel 10 durchsetzende Durchbrechung 40 mit dem hinteren oder zweiten Bereich 16 der Toilettenschüssel verbunden. Ferner kann der Raum 36 über ein Verschlusselement 42 in Abhängigkeit von dessen Stellung mit einem Innenraum 44 eines zylindrischen Gehäuses 46 verbunden werden, von dem ein Anschluss 48 zum Abführen des Urins ausgeht. Das Gehäuse 46 ist in einer zylindrischen Aufnahme 50 der Toilettenschüssel 10 über ein umlaufendes Dichtelement 52 fixiert.

Die die Fixierung für das Gehäuse 46 ermöglichende Dichtung 52 erstreckt sich in Richtung des Raums 36 und der Durchbrechung 40 in einem Umfang, dass sich zwischen dem Gehäuse 46 und der Aufnahme 50 Flüssigkeit nicht ansammeln kann.

Vielmehr fließt die in diesen Bereich gelangende Flüssigkeit über die Durchbrechung 40 in den hinteren bzw. zweiten Bereich der Toilettenschüsel 10, also in den Fäkalbereich ab.

Das Verschlusselement 42 umfasst einen axial in dem Gehäuse 46 verstellbaren Ventilkörper 54 und weist einen Ventilteller 56 auf, der dichtend an einen umlaufenden Rand 58 des Gehäuses anlegbar oder zu diesem beabstandbar ist. In Fig. 2 liegt der Ventilteller 56 dichtend an dem Rand 58 an, der die Funktion eines Ventilsitzes ausübt. Somit ist der Raum 36 gegenüber dem Inneren des Gehäuses 46 verschlossen. Wird die Toilettenschüssel benutzt, wird folglich ein nicht dargestellter Sitz der Toilettenschüssel 10 gewichtsbelastet, so wird der Ventilkörper 54 z. B. mittels eines Bowdenzuges axial in dem Gehäuse 46 entlang einer zylindrischen Führung 60 von dem Rand 58 bzw. Ventilsitz zurückgezogen, so dass der Ventilteller 56 die von dem Rand 58 umgebende Öffnung 62 des Gehäuses 46 freigibt. Somit kann über die Öffnung 32 bzw. die diese bildenden Einzelöffnungen 22, 24, 26, 28, 30 in den ersten oder vorderen Bereich 12 der Toilettenschüssel 10 gelangender Urin abfließen, um über das Gehäuseinnere 44 zu dem Ablauf 48 zu fließen, der gegebenenfalls an eine Unterdruckquelle angeschlossen sein kann. Wird der Toilettensitz gewichtsentlastet, bewegt sich der Verschlusskörper 54 in Richtung der Gehäuseöffnung 62, so dass der Ventilteller 56 dichtend an dem Ventilsitz bzw. Rand 58 des Gehäuses 46 des Verschlusselementes 42 anliegt. Wird ein Spülvorgang ausgelöst, so wird nicht nur der vordere Bereich 12 gesäubert, sondern auch die Öffnung 32 sowie der zwischen dem Verschlusselement 42 und der Öffnung 32 verlaufende Raum 36, von über die Öffnung 32 gelangende Flüssigkeit über die Durchbrechung 40 in den zweiten oder hinteren Bereich der Toilettenschüssel strömt. Somit werden sämtliche Teilbereiche der Toilettenschüssel 10, die mit Urin in Berührung gelangen können, hinreichend gesäubert. Gleichzeitig ist jedoch sichergestellt, dass sich Flüssigkeit in dem vorderen Bereich 12, insbesondere in der Senke bzw. in dem zwischen dem Verschlusselement 42 und der Öffnung 32 in der Senke 20 vorhandenen Raum 36 nicht ansammeln kann. Die von dem Urinteil kommende Flüssigkeit säubert sodann auch den Fäkalteil.

Wird bevorzugter Weise der Ventilkörper 54 mittels eines Bowdenzuges verstellt, so sind andere Betätigungselemente gleichfalls denkbar, ohne dass die erfindungsgemäße Lehre verlassen wird.

Wie die Schnittdarstellungen verdeutlichen, sollte die Bodenfläche 18, in der im Bereich des Urinteils die Senke 20 verläuft, zu der Senke 20 hin eine geringe Neigungsfläche aufweisen, insbesondere weist die Bodenfläche 18 einen horizontal geneigten Neigungswinkel α auf, der zwischen 2° und 10°, insbesondere im Bereich von 5° liegt. Hierdurch strömt der Urin entlang der Bodenfläche 18 hinreichend langsam zur Senke 20 hin, so dass ein Überfließen in den hinteren Bereich 16, also den Fäkalteil grundsätzlich ausgeschlossen ist.

Um jedoch auch bei hohem Flüssigkeitsanfall bzw. hoher Strömungsgeschwindigkeit sicherzustellen, dass der Urin im Urinteil 12 verbleibt, kann die Senke 20 in den Fäkalbereich 16 über einen ansteigenden Abschnitt 64 der Toilettenschüssel 10 übergehen. Dabei kann der Scheitelpunkt des Abschnitts 64 oder der Überhöhung gegenüber der Senke 20 im Bereich der Öffnung 32 einen Höhenunterschied h zwischen 5 und 20 mm aufweisen. Ungeachtet dessen kann sich erwähntermaßen im Bereich der Senke 20 keine Flüssigkeit ansammeln, da diese über die Öffnung 32 und den Raum 36 zu dem Fäkalteil 16 strömt.

Die Einzelöffuungen 22, 24, 26, 28, 30 weisen einen Durchmesser auf, der einerseits Flüssigkeit in hinreichendem Umfang durchströmen lässt, andererseits jedoch sicherstellt, dass Feststoffe wie z. B. Papier zurückgehalten werden. Dieses wird vielmehr beim Spülen der Toilettenschüssel 10 über den fäkalseitigen Randbereich 64 weggeschwemmt.

Der Durchmesser der Einzelöffnungen 22, 24, 26,28, 30 sollte zwischen 3 mm und 7 mm, insbesondere bei 5 mm liegen. Besteht im Ausführungsbeispiel die Öffnung 32 aus einer zentralen Öffnung 26 und diese gleichmäßig umgebenden vier Einzelöffnungen 22, 24, 28, 30, so kann selbstverständlich eine abweichende Anzahl von Einzelöffuungen vorgesehen sein.

Der Funktionsablauf der erfindungsgemäßen Trenntoilette mit dem vorderen als Urinteil zu bezeichnenden ersten Bereich 12 und dem hinteren als Fäkalteil wirkenden zweiten Bereich 14 ist wie folgt. Wirkt auf einem auf der Toilettenschüssel 10 befindlichen Sitz ein Gewicht wie das einer Person, wird über einen Auslöser das Verschlusselement 42 betätigt, d. h. der Verschlusskörper 54 verstellt, um die zum Inneren 44 des Ventilgehäuses 46 führende Gehäuseöffnung 62 freizugeben. Somit kann Urin über die aus den Einzelöffnungen 22, 24, 26, 28, 30 bestehende Öffnung 32 über den Raum 36 und dem Inneren 44 des Gehäuses 46 zu dem Ablauf 48 gelangen und schwerkraftbedingt und/oder durch Unterdruck abfließen. Feststoffe und Fäkalien selbst gelangen in den hinteren Bereich 16. Sobald der Sitz entlastet ist, wird über einen nicht dargestellten Auslöser sichergestellt, dass der Verschlusskörper 54 in Richtung des die Funktion des Ventilsitzes ausübenden umlaufenden Randes 58, des Gehäuses 46 insbesondere durch Federkraft verstellt wird. Somit wird der Raum 36 unterhalb der Öffnung 32 gehäuseseitig verschlossen. Wird sodann ein Spülvorgang ausgelöst, so kann Spülflüssigkeit vom vorderen Bereich 12 in den Fäkalbereich 14 fließen. Gleichzeitig erfolgt ein Säubern der Öffnung 32 sowie des Raums 36, da durch die Öffnung 32 in den Raum 36 Spülflüssigkeit strömen kann, die über die Durchbrechung 40 in den Fäkalbereich 14 gelangt. Dabei ist das Ventilgehäuse 46 derart in der zylindrischen Aufnahme 50 der Toilettenschüssel fixiert, dass sich kein Totraum ausbildet, in dem sich Flüssigkeit ansammeln kann. Vielmehr strömt sämtliche in den Raum 36 sowie in den verbleibenden von dem Ventilgehäuse 46 und der Aufnahme 50 vorhandenen Ringraum gelangende Flüssigkeit über die Durchbrechung 40 zum Fäkalbereich 14 ab.

Der Auslöser für die Spülung selbst kann hinter dem Sitz angeordnet sein, so dass ein Betätigen nur dann möglich ist, wenn ein von dem Sitz ausgehender Deckel die Toilettenschüssel 10 abdeckt.

Eine andere Möglichkeit bietet sich durch eine Verbindung des Deckels mit einem Schwimmerventil eines Spülkastens an, wodurch ein Auslösen der Spülung automatisch beim Schließen des Deckels erfolgt.

## Patentansprüche

1. Toileilenschüssel (10) mit einem Urin abführenden vorderen Bereich (12) mit einer ersten Öffnung (32), die zu einem ersten Ablauf (48) führt und in einer Senke des vorderen Bereichs verläuft, und mit einem Fäkalien aufnehmenden hinteren zu einem zweiten Ablauf (16) führenden zweiten Bereich (14) zum getrennten Abführen von Urin und Fäkalien, wobei der vordere Bereich eine geringere Tiefe als der hintere Bereich aufweist, und wobei die von dem vorderen Bereich (12) der Toilettenschüssel (10) ausgehende erste Öffnung (32) in einem Raum (36) mündel, der in den über ein Verschlusselement (42) absperrbaren und freigebbaren ersten Ablauf (48) übergeht, **dadurch gekennzeichnet, dass** der Raum (36) über eine urinteilseitig verlaufende Begrenzungswand (38) des zweiten Bereichs durchsetzende zweite Öffnung (40) mit dem zweiten Bereich (14) der Toilettenschüssel derart verbunden ist, dass bei durch das Verschlusselement verschlossenem ersten Ablauf Flüssigkeit über die zweite Öffnung strömbar ist.

2. Toilettenschüssel nach Anspruch 1,
**dadurch gekennzeichnet,**
**dass** das Verschlusselement (42) einen in einem Gehäuse (46) verstellbaren Ventilkörper (54) mit Ventilteller (56) umfasst, der gegenüber einem eine Eintrittsöffnung (62) des Gehäuses (46) umgebenden Ventilsitz dichtend anlegbar ist.

3. Toilettenschüssel nach Anspruch 2,
**dadurch gekennzeichnet,**
**dass** das Gehäuse (46) eine Zylinderform aufweist und in einer zylindrischen Aufnahme (50) der Toilettenschüssel (10) lösbar befestigt ist.

4. Toilettenschüssel nach Anspruch 2 oder 3,
**dadurch gekennzeichnet,**
**dass** das Gehäuse (46) über ein Dichtelement gegenüber der zylindrischen Aufnahme (50) fixiert ist.

5. Toilettenschüssel nach zumindest einem der vorhergehenden Ansprüche 2-4,
**dadurch gekennzeichnet,**
**dass** in dem mit der ersten Öffnung (32) verbundenen Raum (36) sowie gegebenenfalls zwischen dem Gehäuse (46) und der Aufnahme (50) bei Gebrauch angesammelte Flüssigkeit vollständig über die zweite zu dem zweiten Bereich (14) der Toilettenschüssel (10) führenden Öffnung (40) abfließen kann.

6. Toilettenschüssel nach zumindest einem der vorhergehenden Ansprüche 2-5,
**dadurch gekennzeichnet,**
**dass** der Ventilkörper (54) über ein Betätigungselement wie Bowdenzug von dem Ventilsitz abhebbar und in Richtung des Ventilsitzes federbeaufschlagt ist.

7. Toilettenschüssel nach zumindest einem der vorhergehenden Ansprüche,
**dadurch gekennzeichnet,**
**dass** die in der Senke (20) der Bodenfläche (18) des ersten Bereichs (12) der Toilettenschüssel (10) verlaufende Öffnung (32) aus mehreren Einzelöffnungen (22, 24, 26, 28, 30) besteht.

8. Toilettenschüssel nach Anspruch 7,
**dadurch gekennzeichnet,**
**dass** die Einzelöffnungen einen Durchmesser vorzugsweise zwischen 4 und 10 mm, insbesondere zwischen 5 und 7 mm aufweisen.

9. Toilettenschüssel nach zumindest einem der vorhergehenden Ansprüche,
**dadurch gekennzeichnet,**
**dass** die die Senke (20) enthaltende Bodenfläche (18) des ersten Bereichs (12) zumindest in ihrem zu dem zweiten Bereich (14) der Toilettenschüssel (10) fernliegenden Bereich zur Horizontalen um einen Winkel α mit 2° ≤ α ≤ 10°, insbesondere α in etwa 5° geneigt verläuft.

10. Toilettenschüssel nach zumindest einem der vorhergehenden Ansprüche,
**dadurch gekennzeichnet,**
**dass** der erste Bereich (12) über einen Rand (64) in den zweiten Bereich (14) übergeht, der gegenüber der Senke um eine Höhe h mit 5 mm ≤ h ≤ 20 mm überhöht ist.

## Claims

1. Water closet bowl (10) having a urine removing front area (12) with a first opening (32) leading to a first outlet (48) and running inside a channel of the front area, and with a rear second area (14) receiving the feces and leading to a second outlet (16) for separate discharge of urine and feces, where the front area has a lower depth than the rear area and where the first opening (32) extending from the front area (12) of the water closet bowl (10) feeds into a space (36) which passes into the first outlet (48) shut-table and releasable by a shut-off element (42),
**wherein**
said space (36) is connected by a second opening (40) passing through the limiting wall (38) of the second area on the urine side to the second area (14) of the water closet bowl, wherein liquid can flow via the second opening when the first outlet is closed by the shut-off element.

2. Water closet bowl according to Claim 1,
**wherein**
the shut-off element (42) comprises a valve body (54) with valve plate (56) adjustable inside a housing (46) that can be applied in sealing contact to a valve seat surrounding an inlet opening (62) of the housing (46).

3. Water closet bowl according to Claim 1,
**wherein**
the housing (46) is of cylindrical form and is detachably fastened inside a cylindrical receptacle (50) of the water closet bowl (10).

4. Water closet bowl according to Claim 2 or Claim 3,
**wherein**
the housing (46) is fixed relative to the cylindrical receptacle (50) by a sealing element.

5. Water closet bowl according to at least one of the preceding Claims 2 to 4,
**wherein**
in the space (36) connected to the first opening (32) and possibly between the housing (46) and the receptacle (50) liquid collecting during use can run off completely via the second opening (40) leading to the second area (14) of the water closet bowl (10).

6. Water closet bowl according to at least one of the preceding Claims 2 to 5,
**wherein**
the valve body (54) can lift off from the valve seat by means of an actuating element such as a Bowden cable and is spring-loaded in the direction of the valve seat.

7. Water closet bowl according to at least one of the preceding Claims,
**wherein**
the opening (32) running in the channel (20) of the bottom surface (18) of the first area (12) of the water closet bowl (10) comprises several individual openings (22, 24, 26, 28, 30).

8. Water closet bowl according to Claim 7,
**wherein**
the individual openings have a diameter preferably between 4 and 10 mm, in particular between 5 and 7 mm.

9. Water closet bowl according to at least one of the preceding Claims,
**wherein**
the bottom surface (18) of the first area (12) containing the channel (20) runs at least in its area away from the second area (14) of the water closet bowl (10) at an angle α to the horizontal of 2° ≤ α ≤ 10°, in particular a approximately 5°.

10. Water closet bowl according to at least one of the preceding Claims,
**wherein**
the first area (12) merges via a rim (64) into the second area (14) which is higher than the channel by a height h of 5 mm ≤ h ≤ 20 mm.

## Revendications

1. Cuvette de toilette (10) avec un compartiment avant (12) destiné à évacuer l'urine, présentant une première ouverture (32) conduisant à une première canalisation d'évacuation (48) et se prolongeant en un creux du compartiment avant, et avec un second compartiment (14) situé à l'arrière pour recevoir les matières fécales et conduisant vers une seconde canalisation d'évacuation (16), permettant d'évacuer séparément l'urine et les matières fécales, sachant que le compartiment avant est moins profond que le compartiment arrière, et que la première ouverture (32) partant du compartiment avant (12) de la cuvette de toilette (10) débouche sur un espace (36) qui se termine par la première canalisation d'évacuation (48) pouvant être ouverte ou fermée par un élément d'obturation (42),
**caractérisée en ce**
**que** l'espace (36) est relié, par l'intermédiaire d'une seconde ouverture (40) traversant la paroi de délimitation (38) du second compartiment s'étendant du côté du compartiment pour l'urine, au second compartiment (14) de la cuvette de toilette de telle sorte que du liquide peut s'écouler par la seconde ouverture lorsque la première canalisation d'évacuation est fermée par l'élément d'obturation.

2. Cuvette de toilette selon la revendication 1,
**caractérisée en ce**
**que** l'élément d'obturation (42) comprend un corps de clapet mobile (54) dans un boîtier (46) avec un disque de clapet (56) qui peut être accolé de manière hermétique contre le siège de clapet entourant une ouverture d'entrée (62) du boîtier (46).

3. Cuvette de toilette selon la revendication 2,
**caractérisée en ce**
**que** le boîtier (46) présente une forme cylindrique et est fixé de manière amovible dans un logement cylindrique (50) de la cuvette de toilette (10).

4. Cuvette de toilette selon la revendication 2 ou 3,
**caractérisée en ce**
**que** le boîtier (46) est fixé par l'intermédiaire d'un élément d'étanchéité contre le logement cylindrique (50).

5. Cuvette de toilette selon au moins une des revendications 2 à 4,
**caractérisée en ce**
**que** le liquide qui, lors de l'utilisation, s'est accumulé dans l'espace (36) en liaison avec la première ouverture (32) ainsi que, le cas échéant, entre le boîtier (46) et le logement (50) peut s'écouler entièrement par la seconde ouverture (40) conduisant au second compartiment (14) de la cuvette de toilette (10).

6. Cuvette de toilette selon au moins une des revendications 2 à 5,
**caractérisée en ce**
**que** le corps de clapet (54) peut être soulevé du siège de clapet par l'intermédiaire d'un élément d'actionnement tel qu'un câble Bowden, et est soumis à l'influence de ressorts dans le sens du siège de clapet.

7. Cuvette de toilette selon au moins une des revendications précédentes,
**caractérisée en ce**
**que** l'ouverture (32) s'étendant dans le creux (20) de la surface de fond (18) du premier compartiment (12) de la cuvette de toilette (10) est composée de plusieurs ouvertures individuelles (22, 24, 26, 28, 30).

8. Cuvette de toilette selon la revendication 7,
**caractérisée en ce**
**que** les différentes ouvertures individuelles présentent de préférence un diamètre compris entre 4 et 10 mm, en particulier entre 5 et 7 mm.

9. Cuvette de toilette selon au moins une des revendications précédentes,
**caractérisée en ce**
**que** la surface de fond (18) du premier compartiment (12) comprenant le creux (20) s'étend de manière inclinée, au moins dans sa partie éloignée du second compartiment (14) de la cuvette de toilette (10), à un angle α de 2° ≤ α ≤10°, en particulier de α = approximativement 5° par rapport à l'horizontale.

10. Cuvette de toilette selon au moins une des revendications précédentes,
**caractérisée en ce**
**que** le premier compartiment (12) rejoint le second compartiment (14) par l'intermédiaire d'un bord (64) qui, par rapport au creux, est surélevé d'une hauteur h de 5 mm ≤ h ≤ 20 mm.
